# EUROPÄISCHE PATENTSCHRIFT

(11) **EP 0 734 349 B1**
(45) Veröffentlichungstag und Bekanntmachung des Hinweises auf die Patenterteilung: **14.01.1998**
(21) Anmeldenummer: 95936501.6
(22) Anmeldetag: 16.10.1995
(51) Int. Cl.: B65H 29/12, B65H 5/02, B07C 1/02

(54) **VORRICHTUNG ZUM TRANSPORT VON FLACHEN SENDUNGEN**
DEVICE FOR CONVEYING FLAT MAIL OBJECTS
DISPOSITIF DE TRANSFERT D'OBJETS POSTAUX PLATS

(30) Priorität: 18.10.1994 DE 4437110; 18.10.1994 DE 4437114
(43) Veröffentlichungstag der Anmeldung: 02.10.1996
(73) Patentinhaber: SIEMENS AKTIENGESELLSCHAFT, 80333 München (DE)
(72) Erfinder: SCHWER, Wolfgang, D-78464 Konstanz (DE); BULLE, Bernd, D-78476 Allensbach (DE)
(86) Internationale Anmeldenummer: EP9504056
(87) Internationale Veröffentlichungsnummer: WO9611869

(56) Entgegenhaltungen:
- EP-A- 0 115 916
- GB-A- 2 249 543
- US-A- 2 076 493
- US-A- 3 973 770
- US-A- 4 171 129
- US-A- 5 143 225

## Beschreibung

Die vorliegende Erfindung betrifft eine Vorrichtung zum Transport von flachen Sendungen gemäß dem Oberbegriff des Patentanspruchs 1.

In Briefverteilanlagen, insbesondere in Anschriftenlesern, werden flache Sendungen mittels Deckbändern, die aus einem Unter- und einem Oberband bestehen, befördert. Solcher Transport findet insbesondere auch in dynamischen Speicherstrecken statt, in denen die Sendungen nach der Anschriftenabtastung mechanisch gespeichert werden, bis das Leseergebnis von der Leseelektronik geliefert wird und ein dem Leseergebnis entsprechender Code auf die Sendungen aufgedruckt werden kann. Insbesondere in den Speicherstrecken ist eine mehrfache Umlenkung des Deckbandlaufs erforderlich, um den Platzbedarf gering zu halten. Dabei wird üblicherweise das Deckband über große Trommeln geführt, wobei der Deckbandlauf um 180° oder 90° umgelenkt wird. Ein bei einer Umlenkung um große Trommeln auftretendes Problem ist, daß dabei Differenzgeschwindigkeiten zwischen Ober- und Unterband auftreten. Diese Differenzgeschwindigkeiten zwischen den Bändern führen zu einem Lückenversatz der geförderten Sendungen. Da bei den genannten Anlagen eine einwandfreie Sendungsverfolgung erforderlich ist, soll der Lückenversatz zwischen den Sendungen so gering wie möglich gehalten werden. Eine Möglichkeit, um die Differenzgeschwindigkeit zwischen Unter- und Oberband zu verringern, ist z.B. das Oberband um die Trommel so kurz wie möglich zu halten. Konstruktiv ist das dadurch erreichbar, daß eine größere Anzahl von Trommeln und Bändern verwendet wird. Dies erfordert jedoch einen erhöhten Platzbedarf und eine höhere installierte Antriebsleistung.

Aus der GB-A-2 249 543 ist eine Vorrichtung gemäß dem Oberbegriff des Anspruchs 1 zum Fördern und Speichern von flachen Sendungen bekannt, die ein Unter- und ein Oberband aufweist, zwischen denen die Sendungen geführt und befördert werden. In Umlenkvorrichtungen wird das Oberband um eine Haupttrommel und das Unterband über Nebentrommeln geführt. Dabei wird das Unterband an der Haupttrommel vorbeigeleitet und die Sendungen werden in der Umlenkvorrichtung zwischen Oberband und Haupttrommel befördert, wodurch das Auftreten von Differenzgeschwindigkeiten zwischen Ober- und Unterband an der Umlenkung und eine dadurch mögliche Lückenverschiebung zwischen den Sendungen weitgehend vermieden wird. An den Übernahme-Übergabestellen zwischen der geradlinigen und der Umlenkführung sind die Sendungen aber in einem größeren Bereich ungeführt. Dadurch kann es insbesondere bei statisch aufgeladenen, dünnen und labilen Sendungen zu Störungen im Ablauf und deren Beschädigungen kommen.

Aufgabe der vorliegenden Erfindung ist es daher, eine Vorrichtung zum Transport von flachen Sendungen zu schaffen, bei der beim Umlenken des Deckbandlaufs keine Differenzgeschwindigkeit zwischen Unter- und Oberband auftritt und eine sichere Führung der flachen Sendungen erfolgt.

Die Aufgabe wird erfindungsgemäß durch die Merkmale des Patentanspruchs 1 gelöst. Vorteilhafte Ausführungsformen der Erfindung finden sich in den Unteransprüchen und in der Beschreibung.

Im folgenden wird die Erfindung mit Hilfe von Zeichnungen erläutert. Dabei zeigt
- Fig. 1: eine mäanderförmige Speicherstrecke ohne Zusatzriemen
- Fig. 2: eine Ausführungsform der Erfindung bei einer mäanderförmigen Speicherstrecke,
- Fig. 3: eine Ausführungsform der Erfindung mit einer 90° Eckumlenkung,
- Fig. 4: eine Ausführungsform der Erfindung mit einer 180° Umlenkung,

Fig. 1 zeigt eine mäanderförmige Speicherstrecke ohne Zusatzriemen mit zwei endlosen Transportbändern 10a und 10b. In den linearen Abschnitten 11, 12, 13, 14, 15, 16 sind die Transportbänder 10a und 10b so geführt, daß ein Deckband, bestehend aus einem Oberband und einem Unterband, gebildet wird, zwischen denen die Sendungen reibschlüssig gefördert werden. Eine Umlenkung des Deckbandlaufs erfolgt an den Rollenkombinationen 20-21-22, 30-31-32, 40-41-42, 50-51-52, 60-61-62. Im folgenden wird anhand der Rollenkombination 20-21-22 der Aufbau und die Funktionsweise der Umlenkvorrichtung genauer erläutert. Der Durchmesser der Haupttrommel 20 ist derart gewählt, daß eine beschädigungsfreie Förderung zwischen der Trommel und dem Oberband 11a sichergestellt ist. Über die Nebentrommeln 21 und 22 wird das Unterband 11b geführt. Die Nebentrommeln 21 und 22 sind möglichst nahe an der Trommel 20 angeordnet, so daß eine sichere Übergabe der Sendungen aus dem linearen Abschnitt 11 des Deckbandes zur weiteren Förderung im Bereich der Trommel 20 erfolgt. Insbesondere sind die Trommeln 21 und 22 zueinander und bezüglich Trommel 20 auch so angeordnet, daß das Unterband 11b und das Oberband 11a bzw. das Unterband 12a und das Oberband 12b parallel in einem derart geringen Abstand zueinander geführt werden, daß die reibschlüssige Förderung der Sendungen in den linearen Bereichen 11, 12 des Deckbandlaufs gesichert ist. Aufgrund der mäanderförmigen Anordnung der Speicherstrecke sind aufeinanderfolgende Abschnitte 11b, 12a des Transportbandes abwechselnd Unter- bzw. Oberband. Gleiches gilt entsprechend für die Abschnitte 12 und 13, 13 und 14, 14 und 15, 15 und 16 des Deckbandlaufes. Da das Transportband jeweils nicht doppellagig als Deckband über die große Rolle 20 geführt wird, sondern unterschiedlich als Oberband 11a bzw. Unterband 11b über die Haupttrommel 20 bzw. die Nebentrommeln 21 und 22, wird das Problem der Entstehung von Differenzgeschwindigkeiten zwischen Ober- und Unterband vermieden.

Die Förderung der flachen Sendungen im Bereich der Umlenkvorrichtung mit den Trommeln 20, 21 und 22 wird im Folgenden dargestellt. Eine Sendung 100 wird in dem linearen Bereich des Deckbandes in Pfeilrichtung zur Trommelkombination 20, 21, 22 bewegt. Sobald die Vorderkante der geförderten Sendung über den Radius der Trommel 21 hinausragt, erfolgt die Übergabe der Sendung an die Trommel 20. Es gehört in den Bereich fachmännischen Handels, die Rollen 20, 21 und 22 in Radius und gegenseitigem Abstand derart zu dimensionieren, daß auch für die kürzeste zugelassene Sendung eine sichere Übergabe der Sendung erfolgt. Die Sendungsvorderkante wird bei der Übergabe in den Kontaktbereich zwischen Trommel 20 und Oberband 11a geschoben und anschließend reibschlüssig zwischen Oberband 11a und Trommel 20 um die Drehachse 20a gefördert. Die Vorderkante der Sendung wird anschließend in den Bereich der Trommel 22 zwischen Unterband 12a und Oberband 12b gefördert. Daraufhin findet eine Förderung zu den Rollenkombinationen 30-31-32, 40-41-42, 50-51-52 und 60-61-62 und anschließend eine Übergabe an den linearen Deckablaufabschnitt 16 statt. Das endlose Transportband 10a wird über die Trommeln 80, 81, 82 und 83 zurückgeführt und das Transportband 10b über die Trommeln 70 und 71.

Fig. 2 zeigt eine Ausführungsform der erfindungsgemäßen Vorrichtung bei einer mäanderförmigen Speicherstrecke mit zwei endlosen Transportbändern 300a und 300b. In den linearen Abschnitten zwischen den Trommeln sind die Transportbänder 300a und 300b so geführt, daß ein Deckbandsystem bestehend aus Deckband 310 und Deckband 320 gebildet wird. Zur Erhöhung der Funktionssicherheit der Umlenkvorrichtung ist ein kurzer elastischer Riemen 330 um die Haupttrommel 340 und die Nebentrommel 341 gelegt. Die Nebentrommel 341 ist zwischen der Haupttrommel 340 und der das Unterband 310 führenden Nebentrommel 342 angeordnet. Die Nebentrommeln 341 und 342 sind beide in Richtung auf den linear erstreckten Abschnitt des Deckbandes 320, 310 angeordnet. Durch den Riemen 330 wird in dem Bereich, in dem das Oberband 320 tangential an der Trommel 340 ansetzt und der Nebentrommel 341, für auslaufende Sendungen eine Führung an die Übernahmestelle C des Deckbandes 310, 320 geschaffen, da die Sendungen hier zwischen dem Oberband 320 und dem Führungsriemen 330 gefördert werden. Dies ist insbesondere vorteilhaft für die Förderung von dünnen und labilen Sendungen, die eine Verwölbung oder eine statische Aufladung aufweisen. Eine Differenzgeschwindigkeit ist bei dieser Lösung im Bereich zwischen A und B nicht ganz auszuschließen, wird aber wegen der genannten Vorteile in Kauf genommen.

Bei der in Fig. 3 gezeigten Ausführungsform der Erfindung erfolgt eine Umlenkung des Deckbandlaufs um 90°. Das Deckband besteht aus den Transportbändern 410 und 420, wobei das Transportband 410 als Unterband über die Trommeln 450, 451 und 452 geführt wird. Das Transportband 420 wird über die Haupttrommel 440 geführt. Der kurze Riemen 430 umschlingt die Haupttrommel 440 und die Nebentrommel 441 und bildet analog wie in Fig. 3 eine Führung AB für die auslaufenden Sendungen von der Trommel 440 zur Nebentrommel 452.

Fig. 4 zeigt eine Ausführungsform der Erfindung mit zwei Haupttrommeln 540 und 540'. Die Anordnung von zwei Haupttrommeln 540, 540' ermöglicht es, einen beliebigen Abstand zwischen den Linear-Abschnitten der Deckbänder zu wählen. Bei größer werdendem Abstand kommt der Nachteil der Differenzgeschwindigkeit im Bereich zwischen D und E zunehmend zum tragen. Das Oberband 520 wird über die Trommeln 540 und 540' geführt und über die Trommeln 521 bis 524 zurückgeführt. Eine Nebentrommel 541 ist zwischen der Haupttrommel 540 und der das Unterband 510 umlenkenden Nebentrommel 542 angeordnet. Die Transportbänder 510 und 520 laufen in einem linearen Abschnitt parallel aneinander und bilden dort ein Deckband. Die Trommeln 540, 540' und 541 werden von einem kurzen Führungsriemen 530 umschlungen. In dem Bereich AB gibt dieser Riemen auslaufenden Sendungen eine Führung an die Übernahmestelle C.

In den Zeichnungen nicht gezeigt, aber für den Fachmann selbstverständlich, ist ein Antrieb der Transportbänder 10a und 10b, der z.B. über eine Antriebswelle der Trommeln 20, 30, 40, 50, oder 60 oder übereinen separaten Antriebsmodul erfolgen kann.

## Patentansprüche

1. Vorrichtung zum Transport von flachen Sendungen mit einem Deckband (11), das aus einem Unter- und einem Oberband (11a, 11b) besteht, zwischen denen die Sendungen befördert werden mit einer Umkehrvorrichtung zum Umlenken des Deckbandlaufs, wobei die Umlenkvorrichtung eine oder mehrere Haupttrommeln (340) und eine oder mehrere Nebentrommeln (342) aufweist, und das Oberband um die Haupttrommel geführt und das Unterband über die Nebentrommel geführt wird, wobei letzteres an der Haupttrommel vorbeigeleitet wird, derart, daß die Sendungen in der Umlenkvorrichtung zwischen Oberband und Haupttrommel befördert werden, dadurch gekennzeichnet, daß der Haupttrommel (340) eine zwischen ihr und der das Unterband führenden Nebentrommel (342) angeordnete weitere Nebentrommel (341) zugeordnet ist, und, daß ein kurzer elastischer Riemen um die Haupttrommel (340) und die zugeordnete Nebentrommel (341) gelegt ist, derart, daß durch den Riemen eine Führung für aus dem Bereich der Haupttrommel auslaufende Sendungen in die Übernahmestelle (C) des Deckbandes erfolgt.

2. Vorrichtung gemäß Anspruch 1, dadurch gekennzeichnet, daß eine Umlenkung des Deckbandlaufs um 180° vorgesehen ist und die Umlenkvorrichtung eine Haupttrommel und zwei Nebentrommeln aufweist.

3. Vorrichtung gemäß Anspruch 1, dadurch gekennzeichnet, daß eine Umlenkung des Deckbandlaufs um 90° vorgesehen ist und die Umlenkvorrichtung eine Haupttrommel und drei Nebentrommeln aufweist.

4. Vorrichtung gemäß Anspruch 1, dadurch gekennzeichnet, daß mehr als zwei Umlenkvorrichtungen vorgesehen sind und der Deckbandlauf mäanderförmig angeordnet ist.

5. Vorrichtung nach Ansprüchen 1-4, dadurch gekennzeichnet, daß eine oder mehrere Umlenkvorrichtungen zwei Hauptrollen aufweisen.

## Claims

1. A device for conveying flat mail objects comprising a sandwich band (11) consisting of a lower band and an upper band (11a, 11b) between which the mail objects are conveyed, with a deflecting device for deflecting the sandwich band path, wherein the deflecting device comprises one or more main drum(s) (340) and one or more subsidiary drum(s) (342) and the upper band is guided around the main drum and the lower band is guided around the subsidiary drum, which lower band is conducted past the main drum, in such manner that in the deflecting device the mail objects are conveyed between upper band and main drum, characterised in that the main drum (340) is assigned a further subsidiary drum (341) arranged between the main drum and the subsidiary drum (342) which guides the lower band, and that a short elastic belt is arranged around the main drum (340) and the assigned subsidiary drum (341) in such manner that guidance for mail objects outgoing from the region of the main drum into the transfer location (C) of the sandwich band is effected by the belt.

2. A device according to Claim 1, characterised in that a deflection of the path of the sandwich band by 180° is provided and the deflecting device comprises one main drum and two subsidiary drums.

3. A device according to Claim 1, characterised in that a deflection of the path of the sandwich band by 90° is provided and the deflecting device comprises one main drum and three subsidiary drums.

4. A device according to Claim 1, characterised in that more than two deflecting devices are provided and the path of the sandwich band is meander-shaped.

5. A device according to Claims 1 - 4, characterised in that one or more deflecting device(s) have two main rollers.

## Revendications

1. Dispositif pour convoyer des envois postaux plats, comportant un convoyeur (11) sandwich, qui est constitué d'une bande (11a) inférieure et d'une bande (11b) supérieure, entre lesquelles les envois postaux sont convoyés, comportant un dispositif de renvoi pour dévier le trajet du convoyeur sandwich, le dispositif de déviation comportant un ou plusieurs tambours (340) principaux et un ou plusieurs tambours (342) secondaires, et la bande supérieure étant guidée autour du tambour principal et la bande inférieure étant guidée autour du tambour secondaire, cette dernière bande passant devant le tambour principal, en sorte que les envois postaux sont convoyés dans le dispositif de déviation entre la bande supérieure et le tambour principal, caractérisé en ce qu'il est associé au tambour (340) principal un tambour (341) secondaire supplémentaire, monté entre le tambour (340) principal et le tambour (342) secondaire guidant la bande inférieure, et en ce qu'une courte courroie élastique est placée autour du tambour (340) principal et autour du tambour (341) secondaire associé, de sorte qu'il s'effectue, au point C de prise en charge, par la courroie, un guidage d'envois postaux sortant de la zone du tambour principal.

2. Dispositif suivant la revendication 1, caractérisé en ce qu'il est prévu une déviation du trajet du convoyeur sandwich de 180° et en ce que le dispositif de déviation comporte un tambour principal et deux tambours secondaires.

3. Dispositif suivant la revendication 1, caractérisé en ce qu'il est prévu une déviation du trajet du convoyeur sandwich de 90° et en ce que le dispositif de déviation comporte un tambour principal et trois tambours secondaires.

4. Dispositif suivant la revendication 1, caractérisé en ce qu'il est prévu plus de deux dispositifs de déviation et en ce que le trajet du convoyeur sandwich est disposé de manière sinueuse.

5. Dispositif suivant les revendications 1 à 4, caractérisé en ce qu'un dispositif de déviation ou plusieurs dispositifs de déviation comportent deux cylindres principaux.
